# EUROPÄISCHE PATENTSCHRIFT

(11) **EP 0 563 700 B1**
(45) Veröffentlichungstag und Bekanntmachung des Hinweises auf die Patenterteilung: **15.05.1996**
(21) Anmeldenummer: 93104522.3
(22) Anmeldetag: 19.03.1993
(51) Int. Cl.: D01G 23/02, D01G 23/04

(54) **Vorrichtung zum Regeln des Luftdurchsatzes in einem Luftkanal**
Apparatus for controlling the air flow volume in an air canal
Appareil pour régler le débit d'air dans un canal d'air

(30) Priorität: 01.04.1992 CH 1047/92
(43) Veröffentlichungstag der Anmeldung: 06.10.1993
(73) Patentinhaber: MASCHINENFABRIK RIETER AG, CH-8406 Winterthur (CH)
(72) Erfinder: Faas, Jürg, CH-8472 Seuzach (CH); Brütsch, Peter, CH-8212 Neuhausen (CH)

(56) Entgegenhaltungen:
- EP-A- 0 341 450
- DE-A- 3 734 140
- DE-B- 1 256 119
- DE-C- 729 040
- FR-A- 1 273 589

## Beschreibung

Die Erfindung bezieht sich auf eine Vorrichtung zum Regeln des Luftdurchsatzes mit einer in einem Luftkanal vorgesehenen, um eine Schwenkachse schwenkbar angeordneten Drosselklappe und einem daran befestigten Gewichtsarm wobei ein Schiebegewicht entlang des Gewichtsarmes verschiebbar und feststellbar angeordnet ist, sowie einem Faserschacht zur Aufnahme einer variablen Menge pneumatisch komprimierter Fasern und Abgabe dieser komprimierten Fasern mittels eines Faseraustragmittels.

Aus der Praxis sind Faserschächte bekannt, in welche druckpneumatisch Fasern eingefüllt werden, und welche an mindestens einer der senkrechten Schachtwände eine Perforation aufweisen, durch welche die mit den Fasern in den Schacht eingebrachte Luft unter Zurücklassung der Fasern im Schacht aus diesem entweichen kann.

In der Regel ist anschliessend an die perforierte Wand ein Luftsammelkanal vorgesehen, welcher entweder die Luft in einer vorgegebener Richtung in die Atmosphäre abgibt oder welcher an einen Absaugventilator angeschlossen ist, der seinerseits die Luft über eine entsprechende Leitung an einen gewünschten Ort transportiert.

Der Nachteil solcher Einrichtungen besteht darin, dass ohne Steuerung des Abluftdruckes die Verdichtung der Fasern im Schacht je nach Füllhöhe unterschiedlich ist, was wiederum einen Einfluss hat auf die Gleichmässigkeit der ausgetragenen Faserschicht.

In der EP-0 341 450A1 ist ein weiterer Stand der Technik aufgeführt, in welchem eine Vorrichtung zum Regeln des Luftdurchsatzes mit einer in einem Luftkanal vorgesehenen, um eine Schwenkachse schwenkbar angeordneten Drosselklappe und einem daran befestigten Gewichtsarm vorgesehen ist, wobei ein Schiebegewicht entlang des Gewichtsarmes verschiebbar und/oder örtlich vorgegeben feststellbar angeordnet ist. Dabei ist die Klappe dicht verschliessbar, wenn aus irgend einem Grunde die daran angeschlossene Kardenfunktion gestoppt werden muss.

Es ist anderseits an sich bekannt, dass sich Ungleichmässigkeiten im Verlaufe der Behandlung der Fasern im Rahmen der Putzerei und Karderie fortpflanzen und nur durch entsprechende regulierende Massnahmen wieder einigermassen ausgeglichen werden können.

Es bestand deshalb die Aufgabe eine Vorrichtung zum Regeln des Luftdurchsatzes bei möglichst gleichbleibendem Abluftdruck zu finden, welche einfach und im wesentlichen wartungsfrei funktioniert.

Erfindungsgemäss wurde die Aufgabe dadurch gelöst (Anspruch 1), dass der eingangs erwähnte Gewichtsarm der Drosselklappe an der Schwenkachse in Schwenkrichtung verstellbar befestigt ist sowie, dass die Klappe an einem Anschlag anliegt und dass die Klappe oder der Anschlag bei am Anschlag anliegender Klappe eine Minimal-Luftdurchsatzöffnung frei lässt und (Anspruch 3) dass der eingangs erwähnte Faserschacht drei luftundurchlässige und eine luftdurchlässige Wand aufweist sowie, dass die luftdurchlässige Wand im wesentlichen über dessen gesamte Länge Teil eines Luftkanales ist, an welchem die Vorrichtung gemäss mindestens einem der vorangehenden Ansprüche angeschlossen ist.

Weitere vorteilhafte Ausführungsformen sind in den weiteren abhängigen Ansprüchen aufgeführt.

Die Erfindung ist anhand von lediglich Ausführungswege darstellenden Zeichnungen erläutert.

Es zeigt:
- Fig. 1: einen Faserschacht mit einer erfindungsgemässen Vorrichtung, halbschematisch dargestellt,
- Fig.1a: einen Ausschnitt eines Teiles der Vorrichtung von Fig. 1 in Blickrichtung I (Fig.1).
- Fig. 2: die erfindungsgemässe Vorrichtung von Fig. 1, vergrössert und im Ruhezustand dargestellt,
- Fig. 3: die erfindungsgemässe Vorrichtung von Fig. 2, im Betriebszustand dargestellt,
- Fig. 4: ein Druck-Luftdurchsatzdiagramm mit der Darstellung eines Vorteiles der erfindungsgemässen Vorrichtung.

Ein Faserschacht 1 weist drei volle Wände 2 auf (nur eine dargestellt), welche im wesentlichen im rechten Winkel zueinander stehen, sowie eine gelochte Wand 3, welche der vollen Wand 2 gegenüber liegt und den Faserschacht mindestens derart abschliesst, dass die Fasern im Schacht bleiben, während die zusammen mit den Fasern in den Schacht 1 eingebrachte Luft durch die Perforationen der Wand in einen Luftkanal 4 durchtreten kann. Das Austragen der Fasern aus dem Faserschacht 1 erfolgt mit den Austragwalzen 14.

Als Fortsetzung des Luftkanales 4 ist ein Rohrbogen 20 mit einem daran anschliessenden Konus 5 vorgesehen an dessen Ende ein eine Drosselklappe 6 beinhaltender Abluftkanal 13 anschliesst.

Diese Drosselklappe 6 ist um eine Schwenkachse 8 schwenkbar gelagert, wobei die Schwenkachse 8 stationär vorgesehen ist.

An dem der Schwenkachse gegenüberliegenden Ende der Drosselklappe 6 weist die Drosselklappe einen Nocken 15 auf, welcher, wie in Fig. 1 und Fig. 2 gezeigt, im Ruhezustand auf einem Anschlag 7 aufliegt.

Der Nocken 15 weist einen Einschnitt 16 auf, welcher bei auf dem Anschlag 7 aufliegenden Nocken 15 eine Oeffnung zwischen Nocken 15 und Anschlag 7 frei lässt, durch welche jederzeit eine tolerierbare, im wesentlichen vorgegebene Luftmenge L durchströmen kann. Es besteht aber auch die Möglichkeit einen Nocken analog dem Nocken 15 am Anschlag 7 und dazwischen eine freie Oeffnung analog dem Einschnitt 16 für die Luftmenge L vorzusehen.

An der Schwenkachse 8 ist ebenfalls ein Gewichtsarm 9 derart vorgesehen, dass einerseits der Gewichtsarm ausserhalb des aus dem Konus 5 und dem Abluftkanal 13 bestehenden Luftkanales vorgesehen ist und andererseits in seiner schwenkbaren Lage gemäss den Schwenkpfeilen 12 veränderbar und in einer vorgegebenen Lage feststellbar ist.

Am Gewichtsarm 9 ist im weiteren ein Schiebegewicht 10 vorgesehen, welches in den Verschieberichtungen 11 am Gewichtsarm 9 verschiebbar und in einer vorgegebenen Lage feststellbar ist.

Das Gewicht der Drosselklappe 6 und das Gewicht des Gewichtsarmes 9 sowie das Schiebegewicht 10, in Kombination mit der Lage dieses Schiebegewichtes 10 am Gewichtsarm 9, ist je derart gewählt, dass das Drehmoment aus Gewicht- oder Drosselklappe 6 im Schwerpunkt S2 mal H2 zwischen der Schwenkachse 8 und dem Schwerpunkt S2 grösser ist als das Drehmoment aus dem Gewicht 10 im Schwerpunkt S1 mal den horizontalen Abstand H1 zwischen der Schwenkachse 8 und dem Schwerpunkt S1. Dabei sind die Schwerpunkte S1 und S2 stellvertretend für das Gewicht einerseits des Gewichtsarmes 9 und des Gewichtes 10 sowie der Drosselklappe 6.

Selbstverständlich hängt das Drehmoment aus dem Produkt S1 mal H1 von der Lage des Schiebegewichtes 10 am Gewichtsarm 9 ab; es wird jedoch so gewählt, dass wie vorerwähnt, S1 mal H1 kleiner als S2 mal H2 ist.

Die vorgenannte Wahl der beiden Drehmomente hat den Zweck, dass bei geöffneter Drosselklappe 6, wie dies mit Fig. 3 gezeigt ist, ein beinahe labiles Gleichgewicht der Drosselklappe 6 und des Gewichtsarmes 9 samt Schiebegewicht 10 vorgesehen ist, wobei das Drehmoment S2 mal H2.1 nur wenig, beispielsweise zwischen 50 und 100 Nmm grösser ist als das Drehmoment S1 mal H1.1, sodass mit wenig überschüssigem Staudruck die Drosselklappe 6 offengehalten wird und trotzdem die Klappe wieder schliesst, wenn keine Luftströmung mehr vorhanden ist.

Vorteilhafterweise wird der statische Druck am Ende des Konus 5 mit 30 mm Wassersäule gewählt und das Drehmomentverhältnis S2 mal H2 resp. S2 mal H2.1 im Vergleich zu S1 mal H1 resp. S1 mal H1.1 so gewählt, dass die Klappe 6 bei 30 mm Wassersäule statischem Druck am Ende des Diffusors 5 offen bleibt.

Der Vorteil dieses niedrigen statischen Druckes besteht darin, dass dadurch nur wenig Ueberdruck im Schacht notwendig ist, um eine Luftströmung durch die sich im Schacht 1 befindlichen Fasern zu erhalten, da eine Verdichtung der Fasern andererseits nur mittels durchströmender Luft erreicht werden kann.

Bei der Wahl der genannten 30 mm Wassersäule werden die Druckunterschiede infolge unterschiedlicher Füllung des Schachtes 1 mit Fasern nur minimal, d.h. wenige Millimeter Wassersäule unterschiedlich, was den Vorteil der im wesentlichen gleichmässigen Verdichtung der Fasern im Faserschacht 1 im wesentlichen unabhängig der Füllhöhe ergibt.

Der Eintritt für das Luft-Fasergemisch ist die Oeffnung 17 am oberen Ende des Faserschachtes 1.

Der erfindungsgemässe Luftdurchtritt L, welcher wie erwähnt mittels des Einschnittes 16 bei der Klappe 6 im Ruhezustand aufrechterhalten bleibt, hat den mit Fig. 4 gezeigten Vorteil, dass beim Oeffnen der Drosselklappe 6 der Druck-Volumenstromverlauf 18 ohne ein mit 19 gekennzeichnetes Ueberschwingen erreicht wird.

Konkrete Dimensionen um die vorerwähnten 30 mm Wassersäule in einem dargestellten Luftkanal zu erreichen, müssen empirisch ermittelt werden und sind nicht Gegenstand der Erfindung.

Im weiteren besteht die Möglichkeit, den Anschlag 7 derart zu gestalten, dass ein Einschnitt analog dem Einschnitt 16 vorgesehen ist, damit die Luftströmung L auch dann durchströmen kann, falls der Nocken 15 ohne Einschnitt 16 vorgesehen würde.

## Patentansprüche

1. Vorrichtung zum Regeln des Luftdurchsatzes mit einer in einem Luftkanal (6,13) vorgesehenen, um eine Schwenkachse (8) schwenkbar angeordneten Drosselklappe (6) und einem daran befestigten Gewichtsarm (9), wobei ein Schiebegewicht (10) entlang des Gewichtsarmes (9) verschiebbar und/oder örtlich vorgegeben feststellbar angeordnet ist,
dadurch gekennzeichnet,
dass der Gewichtsarm (9) an der Schwenkachse (8) in Schwenkrichtung (12) verstellbar befestigt ist und,
dass die Klappe (6) an einem Anschlag (7) anliegt und,
dass die Klappe (6) oder der Anschlag (7) bei am Anschlag anliegender Klappe (6) eine Minimal-Luftdurchsatz-Oeffnung (16) frei lässt.

2. Vorrichtung nach Anspruch 1, dadurch gekennzeichnet, dass das durch das Gewicht (10) verursachte Drehmoment(S1 x H1 oder S1 x H1.1) in jeder Lage des Gewichtes (10) kleiner ist, als das durch die Klappe (6) verursachte Drehmoment (52 x H2 oder S2. x H2.1), dabei ist S1 bzw. S2 der Schwerpunkt des Gewichtes (10) bzw. des Gewichtsarmes (9) und der Schwerpunkt der Drosselklappe (6), während H1 oder H1.1 der horizontale Abstand zwischen der Schwenkachse (8) und dem Schwerpunkt S1 ist und H2 oder H2.1 der horizontale Abstand zwischen der Schwenkachse (8) und dem Schwerpunkt S2 ist.

3. Faserschacht (1) zur Aufnahme einer variablem Menge pneumatisch komprimierter Fasern (nicht dargestellt) und Abgabe dieser komprimierten Fasern mittels eines Faseraustragmittels (14),
dadurch gekennzeichnet, dass der Schacht (1) drei luftundurchlässige Wände (2) und eine luftdurchlässige Wand (3) aufweist und, dass die luftdurchlässige Wand (3) im wesentlichen über deren gesamte Höhe (H) Teil eines Luftkanales (4) ist, an welchem die Vorrichtung gemäss mindestens einem der vorangehenden Ansprüche angeschlossen ist.

## Claims

1. An apparatus for controlling the air throughput with a throttle valve (6), which is provided in an air duct (6, 13) and is swivellably arranged about a swivelling axle (8), and with a weight arm (9) attached thereto, with a slide weight (10) being arranged slidably along the weight arm (9) and/or being fixable at a predetermined location thereon, characterized in that the weight arm (9) is adjustably attached to the swivelling axle (8) in the swivelling direction (12) and that the valve (6) rests on a stop (7) and that the valve (6) or the stop (7), when the valve (6) is in contact with the stop, leaves open a minimum air throughput opening (16).

2. An apparatus as claimed in claim 1, characterized in that the turning moment S1 x H1 or (S.1.1 x H1.1) caused by the weight (10) is smaller at any position of the weight (10) than the turning moment (S2 x H2 or S2.1 x H2.1) caused by the valve (6), with S1 being the centre of mass of the weight (10) or the weight arm (9) and S2 the centre of mass of the valve (6) while H1 or H1.1 is the horizontal distance between the swivelling axle (8) and the swivel point S1 and H2 or H2.1 the horizontal distance between the swivelling axle (8) and the swivel point S2.

3. A fibre duct (1) for receiving a variable quantity of pneumatically compressed fibres (not shown) and for the delivery of said compressed fibres by means of a fibre delivery means (14), characterized in that the duct (1) comprises three air-impermeable walls (2) and an air-permeable wall (3) and that the air-permeable wall (3) is part of an air duct (4) substantially over its whole height (H), to which the apparatus is connected in accordance with at least one of the preceding claims.

## Revendications

1. Dispositif servant à régler le débit d'air, avec un clapet d'étranglement (6) prévu dans un canal d'air (6, 13), disposé d'une manière pivotante autour d'un axe de pivotement (8), et un bras gravimétrique (9) fixé sur celui-ci, et où un poids coulissant (10) est disposé le long du bras gravimétrique (9) de manière a pouvoir être déplacé et/ou fixé à un endroit prédéterminé,
caractérisé par le fait que
le bras gravimétrique (9) est fixé sur l'axe de pivotement (8) de manière à pouvoir être réglé dans le sens de pivotement (12), et que le clapet (6) repose contre une butée (7), et que le clapet (6) ou la butée (7) laisse une ouverture (16) libre pour un débit d'air minimal, lorsque le clapet (6) repose contre la butée.

2. Dispositif selon revendication 1,
caractérisé par le fait que,
dans chaque position du poids (10), le moment de rotation (S1 x H1 ou S1 x H1.1), provoqué par le poids (10), est plus petit que le moment de rotation (S2 x H2 ou S2 x H2.1) provoqué par le clapet (6), procédé dans lequel S1 respectivement S2 représente le centre de gravité du poids (10) respectivement du bras gravimétrique (9) et le centre de gravité du clapet d'étranglement (6), alors que H1 ou H1.1 représente la distance horizontale comprise entre l'axe de pivotement (8) et le centre de gravité S1, et H2 ou H2.1 représente la distance horizontale comprise entre l'axe de pivotement (8) et le centre de gravité S2.

3. Silo de fibres (1) servant à la réception d'une quantité variable de fibres comprimées pneumatiquement (non représentées), et à la distribution de ces fibres comprimées à l'aide d'un moyen d'extraction de fibres (14),
caractérisé par le fait que
le silo (1) possède trois parois imperméables à l'air (2) et une paroi perméable à l'air (3), et que la paroi perméable a l'air (3) représente, essentiellement sur toute son hauteur (H), une partie d'un canal d'air (4) auquel est raccordé le dispositif selon au moins une des revendications précédentes.
